# DEMANDE DE BREVET EUROPEEN

(11) **EP 1 184 288 A1**
(43) Date de publication de la demande: **06.03.2002**
(21) Numéro de dépôt: 01402153.9
(22) Date de dépôt: 10.08.2001
(51) Int. Cl.: B65D 5/22

(54) **Flan découpé pour constituer, par pliage sans collage, un casier ou tiroir**

(30) Priorité: 22.08.2000 FR 0010797
(71) Demandeur: J. TREILLET S.A., F-27370 Amfreville La Campagne (FR)
(72) Inventeur: Cousin, Benoît, 92200 Neuilly sur Seine (FR)
(74) Mandataire: Jaunez, Xavier

(57) **Abrégé**

L'invention concerne un flan découpé pour constituer, par pliage sans collage, un casier ou tiroir. Le flan comporte un panneau central(10) auquel se raccordent un panneau frontal (11), un panneau arrière (12) et deux panneaux latéraux (13, 14) prolongés chacun par un panneau secondaire (21, 22, 23, 24) se terminant par un bord repliable, chaque panneau latéral (13; 14) étant en outre prolongé latéralement par deux volets repliables (15, 16; 17, 18).

Conformément à l'invention, il est prévu un moyen de cale, par exemple réalisé sous la forme de languettes (50; 51) prolongeant les volets (15; 17), ledit moyen s'interposant entre les faces internes en regard du panneau frontal (11) et du panneau secondaire associé (21) pour former un bombement de la paroi frontale du casier ou tiroir monté.

## Description

La présente invention a pour objet un flan découpé pouvant être stocké et livré à plat, et permettant de constituer, par pliage sans collage, un casier ou tiroir formé d'un fond et de quatre parois, dont une paroi frontale, une paroi arrière et deux parois latérales. Il pourra s'agir de casiers ou tiroirs de classement, de rangement, d'archivage, ou de stockage de produits quelconques.

Ce type de casier ou tiroir est habituellement réalisé à partir d'une feuille souple déformable et pliable, généralement en carton, mais parfois aussi en matière plastique, et le flan découpé présente les lignes de pliage nécessaires à la conformation du casier ou tiroir par pliage et dressage des différents éléments constitutifs.

On connaît ainsi des flans découpés du type comportant un panneau central rectangulaire ou carré destiné à devenir le fond du casier ou tiroir, auquel se raccordent un panneau frontal, un panneau arrière et deux panneaux latéraux prolongés chacun par un panneau secondaire repliable associé se terminant par un bord repliable, chaque panneau latéral étant en outre prolongé latéralement par deux volets repliables, pour former les quatre parois du casier ou tiroir, conformément au préambule de la revendication 1.

Ce type de flan découpé est bien connu dans le domaine, et le casier ou tiroir obtenu après montage présente quatre parois planes qui sont ainsi indifférenciées.

Le problème que l'invention se propose de résoudre est de réaliser un bombement de l'une des parois du casier ou tiroir, le bombement concernant plutôt la paroi frontale qui sera la paroi la plus visible dans l'espace d'intégration du casier ou tiroir.

Dans l'art antérieur, on s'est peu préoccupé de résoudre un tel problème.

Le document US-A- 5 429 296 décrit un flan découpé pour constituer, par pliage sans collage, un casier empilable pour stocker des baies. Pour rigidifier les petits côtés encochés du casier, il est prévu un doublage de paroi, avec pliage selon deux lignes incurvées formant un fuseau à mi-largeur, et un encliquetage du bord libre replié vers l'intérieur dans des encoches du fond. Un tel pliage permet peut-être d'obtenir un certain bombement, bien que le document soit muet sur la recherche d'un tel effet, mais pas par un moyen de cale interposé entre les faces internes en regard.

Le document GB-A- 603 989 décrit un flan découpé correspondant sensiblement au type précité, si ce n'est que les panneaux secondaires ne se terminent pas par un bord repliable. Lorsque le casier est monté, les faces internes en regard de chaque panneau latéral et du panneau secondaire associé sont au contact l'une de l'autre : aucun bombement n'est donc formé.

Le document GB-A- 519 456 décrit un flan découpé comprenant des volets destinés à former des renforts internes anti-écrasement, sous forme de dièdres intérieurs d'axe vertical. Là encore aucun bombement n'est prévu.

Le document US 3 862 713 décrit enfin un flan découpé présentant sur des parties internes des bandes adhésives. Des volets verticaux repliés vers l'intérieur sont prévus pour venir se superposer, et être enveloppés supérieurement par une bande adhésive repliée. Un tel agencement n'a rien à voir avec le problème que l'invention se propose de résoudre.

On pourrait encore imaginer, pour résoudre le problème précité, jouer simplement sur le dimensionnement du panneau frontal de façon à créer un bombement naturel après montage, mais dans ce cas le bombement concernerait toute la largeur de la paroi frontale jusqu'aux bords, de sorte que les extrémités ne seraient plus bord à bord, ce qui nuirait considérablement à l'esthétique d'ensemble. De plus, si l'on voulait intégrer un système de poignée de préhension, ce bombement naturel ne conviendrait pas car il est trop irrégulier.

Ce problème est résolu conformément à l'invention, grâce à un flan découpé du type précité, équipé d'un moyen de cale s'interposant entre les faces internes en regard du panneau frontal et du panneau secondaire associé pour former un bombement de la paroi frontale du casier ou tiroir, conformément à la partie caractérisante de la revendication 1.

Le moyen de cale ainsi prévu permet de contrôler parfaitement le bombement de la paroi frontale du casier ou tiroir monté, et de préserver le contact bord à bord au niveau des extrémités latérales de ladite paroi.

Conformément à un premier mode d'exécution de l'invention, le moyen de cale fait partie intégrante du flan découpé.

De préférence alors, le moyen de cale est constitué par une languette prolongeant l'un au moins des volets encadrant le panneau frontal. En particulier, la ou chaque languette présente à mi-longueur une ligne de pliage pour être à double.

Conformément à un autre mode d'exécution de l'invention, le moyen de cale est rapporté, et fait partie d'un organe de poignée traversant le panneau frontal. On pourra éventuellement prévoir que l'organe de poignée traverse également le panneau secondaire associé au panneau frontal, pour une prise en arrière dudit panneau secondaire.

De préférence encore, le panneau frontal présente un rainurage favorisant la régularité de son bombement. En particulier, le rainurage pourra être constitué par deux lignes symétriques incurvées se rapprochant à mi-hauteur du panneau frontal.

Avantageusement encore, la largeur du panneau secondaire associé au panneau frontal est choisie légèrement plus courte que celle dudit panneau frontal pour tendre ce dernier contre le moyen de cale. On obtient ainsi un aspect parfaitement satisfaisant de la paroi frontale du casier ou tiroir monté.

Avantageusement enfin, les bords repliés sont conformés pour réaliser un coincement naturel des panneaux secondaires repliés vers l'intérieur. On obtient ainsi une stabilité très satisfaisante du casier ou tiroir monté, avec sa paroi frontale bombée.

D'autres caractéristiques et avantages de l'invention apparaîtront plus clairement à la lumière de la description qui va suivre et-du dessin annexé, en référence aux figures où :
- la figure 1 est une vue de dessus d'un flan conforme à l'invention, tel qu'il se présente à plat avant tout pliage;
- les figures 2A, 2B, 2C illustrent en perspective le montage d'un casier ou tiroir à partir du flan découpé précité, le moyen de cale utilisé étant constitué par deux languettes faisant partie intégrante du flan;
- la figure 3 est une coupe selon III/III de la figure 2C permettant de mieux comprendre l'agencement du moyen de cale précité;
- les figures 4 et 5 illustrent deux agencements de perçages de la paroi frontale du casier ou tiroir précité, pour en faciliter la préhension;
- la figure 6 et la figure 7 qui est la coupe associée selon VII/VII de la figure 6, illustrent une autre variante dans laquelle le moyen de cale est rapporté et fait partie d'un organe de poignée qui est illustré en vue éclatée à la figure 8;
- la figure 9 illustre encore une variante de l'agencement précédent, dans laquelle l'organe de poignée portant le moyen de cale présente extérieurement une forme de poignée de tiroir, le moyen de cale étant alors de type allongé, les figures 10 et 11 illustrant l'organe de poignée associé en deux parties;
- la figure 12 illustre encore une autre variante, dans laquelle l'organe de poignée est encliqueté dans toute l'épaisseur de la paroi frontale du casier, la coupe associée selon la ligne XIII/XIII de la figure 12, étant illustrée sur la figure 13.

On va tout d'abord décrire les composants du flan découpé noté F représenté à plat sur la figure 1.

Le flan F comporte un panneau central 10 rectangulaire ou carré, qui est destiné à devenir le fond du casier ou tiroir. A ce panneau central 10, se raccordent un panneau frontal 11, un panneau arrière 12, et deux panneaux latéraux 13, 14, les raccordements se faisant par des lignes de pliage associées respectivement 1, 2, 3, 4. Chacun de ces panneaux 11, 12, 13, 14 est prolongé par un panneau secondaire repliable associé, respectivement 21, 22, 23, 24, par l'intermédiaire d'une ligne de pliage associée respectivement 19, 20, 25, 26. On notera que les lignes de pliage 19, 20 sont ici de doubles lignes de pliage pour tenir compte du recouvrement de volets repliables mentionnés ci-après. Chaque panneau secondaire repliable 21, 22, 23, 24 se termine en outre par un bord repliable, respectivement 31, 32, 33, 34, auquel il est relié par des lignes de pliage respectivement 29, 30, 27, 28. Chaque panneau latéral 13, 14 est en outre prolongé latéralement par deux volets repliables respectivement 15, 16; 17, 18, les raccordements se faisant par des lignes de pliage associées respectivement 5, 6, 7, 8.

Le montage d'un casier ou tiroir à partir du flan découpé F présentant les panneaux précités se fait par pliage et dressage à 90° des panneaux 11, 12, 13, 14, et pliage à 90° des volets 15, 16, 17, 18, puis rabattement des panneaux secondaires associés 21, 22, 23, 24, sur 180° vers l'intérieur, en amenant les bords repliés respectifs 31, 32, 33, 34 contre la face interne du panneau central 10. Les panneaux secondaires 21,22 sont rabattus en enveloppant les volets associés respectivement 15, 17 et 16, 18, de façon classique.

Conformément à une caractéristique essentielle de l'invention, il est prévu un moyen de cale s'interposant entre les faces internes en regard du panneau frontal 11 et du panneau secondaire associé 21 pour former un bombement de la paroi frontale du casier ou tiroir.

Sur la figure 1, on a illustré un premier mode de réalisation dans lequel le moyen de cale précité fait partie intégrante du flan découpé F. En effet, on constate la présence de deux languettes 50, 51 prolongeant les volets 15, 17 encadrant le panneau frontal 11. On pourra en variante prévoir une seule desdites languettes, mais la réalisation symétrique prévue ici facilite la découpe du flan, et préserve la symétrie du bombement de la paroi frontale du casier ou tiroir monté. Les languettes 50, 51 sont ainsi reliées aux volets associés 15, 17 par une ligne de pliage respectivement 52, 54. On notera également la présence d'une ligne de pliage 53, 55 sur chacune de ces languettes 50, 51, de préférence à mi-longueur, pour permettre un pliage à double de chacune desdites languettes.

L'agencement et la fonction des languettes 50, 51 seront mieux compris en se référant aux figures 2A, 2B, 2C et à la coupe de la figure 3.

Les figures 2A, 2B, 2C illustrent les étapes successives de montage d'un casier ou tiroir à partir du flan découpé illustré à la figure 1 :
- figure 2A: les panneaux latéraux 13, 14 ont été dressés à 90°, et les panneaux secondaires latéraux associés 23, 24 ont été repliés à 180° vers l'intérieur de façon que les bords repliés 33, 34 soient au contact du panneau central 10. Les volets 16, 18 ont été repliés à 90° pour venir au niveau de la ligne de pliage 2, et les volets 15, 17 ont également été repliés pour venir au niveau de la ligne de pliage 1. Les languettes 50, 51 ont été également repliées contre leur volet respectif 15, 17, à double épaisseur en l'espèce du fait de leur pliage à mi-longueur.
- figure 2B: le panneau arrière 12 a été dressé à 90°, et son panneau secondaire arrière associé 22 a été replié à 180° vers l'intérieur, de façon que le bord replié associé 32 vienne au contact du fond du panneau central 10.
- figure 2C: le panneau frontal 11 a été enfin dressé à 90°, de façon que sa face interne vienne au contact des languettes repliées 50, 51, et le panneau secondaire frontal associé 21 a été rabattu à 180° vers l'intérieur, de façon que son bord libre replié 31 vienne au contact du panneau central 10. L'appui du panneau frontal 11 contre le moyen de cale 50, 51 ainsi réalisé produit le bombement désiré du casier ou tiroir monté. Ce casier ou tiroir est alors noté 100, et il présente un fond 101 bordé par une paroi frontale 102, une paroi arrière 103, et deux parois latérales 104, 105.

Il est intéressant de prévoir que le panneau frontal 11 présente un rainurage favorisant la régularité de son bombement. En l'espèce, comme cela est visible sur la figure 1, on a prévu un rainurage constitué par deux lignes symétriques incurvées 40. Comme cela est visible sur la figure 2C, les deux lignes symétriques incurvées 40 se rapprochent à mi-hauteur du panneau frontal 11, c'est à dire de la paroi frontale 102 du casier ou tiroir 100 monté.

La coupe de la figure 3 permet de mieux comprendre l'agencement des différentes épaisseurs (au nombre de cinq en l'espèce) ainsi superposées.

La largeur du panneau secondaire 21 associé au panneau frontal 11 ( distance entre les lignes de pliage 19 et 29) sera de préférence choisie légèrement plus courte que la largeur du panneau frontal 11 ( distance entre les lignes de pliage 1 et 19) pour tendre ce dernier contre le moyen de cale, en l'espèce les languettes 50, 51 repliées. Ceci permet de tendre le panneau frontal 11 contre le moyen de cale pour avoir un aspect bombé parfaitement contrôlé.

En outre, les bords repliés 31, 32, 33, 34 seront avantageusement conformés pour réaliser un coincement naturel des panneaux secondaires 21, 22, 23, 24 repliés vers l'intérieur. Ceci est en particulier important pour le bord replié 31 qui est associé au panneau secondaire frontal 21, car le coincement qu'il réalise assure la tension de la paroi frontale bombée du casier ou tiroir monté.

Dans le cas d'un tiroir, il est intéressant de prévoir un moyen facilitant l'extraction du tiroir. On pourra alors prévoir comme cela est illustré sur les figures 4 et 5, un ou deux perçages 41 qui traversent à la fois le panneau frontal 11 et le panneau secondaire associé 21. Ces perçages permettent aisément de passer un doigt pour tirer le tiroir 100 monté.

Le moyen de cale précédemment décrit fait partie intégrante du flan découpé, mais on pourra prévoir en variante que le moyen de cale soit rapporté, et fasse partie d'un organe de poignée traversant le panneau frontal 11. On va décrire en référence aux figures 6 à 13, différents modes d'exécution d'un tel moyen de cale rapporté.

Sur les figures 6 à 8, on a prévu un organe de poignée 60 réalisé en deux parties complémentaires 61, 62. La partie 62, en forme de rondelle cylindrique, présente une tige 62.1 qui peut venir s'enficher à coincement dans un alésage borgne 61.1 de la partie 61. Le panneau frontal 11 présente un perçage central 42 dans lequel est passée la tige 62.1, et l'assemblage des deux composants 61, 62 enserre ce panneau frontal 11, la partie 62 constituant alors le moyen de cale qui est interposé entre les faces internes en regard du panneau frontal 11 et du panneau secondaire associé 21 pour former le bombement désiré de la paroi frontale du casier ou tiroir 100. Dans ce cas, le composant 62 est en appui contre l'un et/ou l'autre de la face externe des volets 15, 17. On aura compris que le composant 62 assure exactement la même fonction que les languettes 50, 51 qui faisaient partie intégrante du flan précédent.

Les figures 9 à 11 illustrent une autre variante dans laquelle l'organe de poignée 70 se présente extérieurement sous la forme d'une poignée de tiroir traditionnelle. Dans ce cas, l'organe de poignée 70 présente deux composants allongés, à savoir un composant 71 formant poignée extérieure , et un composant 72 qui constitue le moyen de cale venant s'interposer entre les faces internes en regard du panneau frontal 11 et du panneau secondaire associé 21. On retrouve un assemblage par encliquetage à force, avec des pions 72.1 venus de matière sur le composant 72, qui sont reçus dans des manchons à perçage borgne 71.1 du composant 71. Lorsque les deux composants sont assemblés, l'épaisseur de paroi du panneau frontal 11 est enserrée entre les deux composants 71, 72 au niveau de deux perçages dudit panneau.

Les figures 12 et 13 illustrent encore une autre variante dans laquelle l'organe de poignée noté 80 traverse également le panneau secondaire 21 associé au panneau frontal 11 pour une prise arrière dudit panneau secondaire. On constate en effet que l'organe de poignée 80 est formé de trois composants, à savoir un composant 81 destiné à former la poignée extérieure, un composant 82 destiné à constituer le moyen de cale interposé entre les faces internes en regard, et un composant 83 venant en appui contre la face intérieure du panneau secondaire frontal rabattu 21, de façon à assurer la prise arrière dudit panneau. Lorsque ces trois composants 81, 82, 83 sont assemblés, l'épaisseur de paroi du panneau frontal 11 est pincée entre les composants 81, 82, de façon que le composant 82 puisse former le moyen de cale désiré, et la double épaisseur de paroi du volet 15 et/ou 17 et du panneau secondaire 21 est enserrée entre les composants 82, 83. On pourra choisir toute géométrie adaptée pour le composant 83, qui peut être un composant de forme tronconique passé à force dans le double perçage de la paroi frontale du casier ou tiroir 100. On pourra également prévoir un système du type à baïonnette selon lequel le composant rapporté est inséré par une ouverture correspondante, puis tourné d'un angle désiré pour réaliser le verrouillage en position.

Le flan découpé qui vient d'être décrit pourra être réalisé en tout matériau se présentant sous la forme d'une feuille souple déformable et pliable, et l'on pourra choisir indifféremment le carton ou une matière plastique telle que le polypropylène ou le polystyrène.

L'invention n'est pas limitée aux modes de réalisation qui viennent d'être décrits, mais englobe au contraire toute variante reprenant, avec des moyens équivalents, les caractéristiques essentielles énoncées plus haut.

## Revendications

1. Flan découpé pour constituer , par pliage sans collage, un casier ou tiroir formé d'un fond et de quatre parois, dont une paroi frontale, une paroi arrière et deux parois latérales, ledit flan comportant un panneau central (10) rectangulaire ou carré destiné à devenir le fond du casier ou tiroir, auquel se raccordent un panneau frontal (11), un panneau arrière (12) et deux panneaux latéraux (13, 14) prolongés chacun par un panneau secondaire repliable associé (21, 22, 23, 24) se terminant par un bord repliable (31, 32, 33, 34), chaque panneau latéral (13; 14) étant en outre prolongé latéralement par deux volets repliables (15, 16; 17, 18), pour former les quatre parois du casier ou tiroir, **caractérisé en ce qu'**il est équipé d'un moyen de cale (50, 51; 62; 72; 82) s'interposant entre les faces internes en regard du panneau frontal (11) et du panneau secondaire associé (21) pour former un bombement de la paroi frontale du casier ou tiroir.

2. Flan selon la revendication 1, **caractérisé en ce que** le moyen de cale (50, 51) fait partie intégrante dudit flan.

3. Flan selon la revendication 2, **caractérisé en ce que** le moyen de cale est constitué par une languette (50; 51) prolongeant l'un au moins des volets (15; 17) encadrant le panneau frontal (11).

4. Flan selon la revendication 3, **caractérisé en ce que** la ou chaque languette (50; 51) présente à mi-longueur une ligne de pliage (53; 55) pour être à double.

5. Flan selon la revendication 1, **caractérisé en ce que** le moyen de cale (62; 72; 82) est rapporté, et fait partie d'un organe de poignée (60; 70; 80) traversant le panneau frontal (11).

6. Flan selon la revendication 5, **caractérisé en ce que** l'organe de poignée (80) traverse également le panneau secondaire (21) associé au panneau frontal (11), pour une prise en arrière dudit panneau secondaire.

7. Flan selon l'une des revendications 1 à 6, **caractérisé en ce que** le panneau frontal (11) présente un rainurage (40) favorisant la régularité de son bombement.

8. Flan selon la revendication 7, **caractérisé en ce que** le rainurage (40) est constitué par deux lignes symétriques incurvées se rapprochant à mi-hauteur du panneau frontal (11).

9. Flan selon l'une des revendications 1 à 8, **caractérisé en ce que** la largeur du panneau secondaire (21) associé au panneau frontal (11) est choisie légèrement plus courte que celle dudit panneau frontal pour tendre ce dernier contre le moyen de cale.

10. Flan selon l'une des revendications 1 à 9, **caractérisé en ce que** les bords repliés (31; 32; 33; 34) sont conformés pour réaliser un coincement naturel des panneaux secondaires (21; 22; 23; 24) repliés vers l'intérieur.
